# FASCICULE DE BREVET EUROPEEN

(11) **EP 0 174 322 B1**
(45) Date de publication et mention de la délivrance du brevet: **04.01.1989**
(21) Numéro de dépôt: 85900966.4
(22) Date de dépôt: 22.02.1985
(51) Int. Cl.: H01F 13/00

(54) **DISPOSITIF D'AIMANTATION MULTIPOLAIRE**
VORRICHTUNG ZUR VIELPOLIGEN MAGNETISIERUNG
MULTIPOLAR MAGNETIZATION DEVICE

(30) Priorité: 22.02.1984 CH 850/84
(43) Date de publication de la demande: 19.03.1986
(73) Titulaire: PORTESCAP, 2300 La Chaux-de-Fonds (CH)
(72) Inventeur: OUDET, Claude, F-25000 Besançon (FR)
(74) Mandataire: Hranitzky, Wilhelm Max
(86) Numéro de dépôt international: CH8500033
(87) Numéro de publication internationale: WO8503801

(56) Documents cités:
- DE-A- 1 489 805
- FR-A- 1 260 695
- FR-A- 1 326 992
- FR-A- 1 512 239
- US-A- 3 158 797
- US-A- 4 169 998
- Patents Abstracts of Japan, volume 6, No. 64; 23 April 1982, page 942 (E-103) & JP A 575313 (MATSUSHITA) 12 Januar 1982

## Description

La présente invention concerne un dispositif d'aimentation multipolaire pour former, sur au moins une surface d'un corps aimantable, une série de zone aimantées, présentant successivement des polarités alternantes, comportant au moins une source d'énergie électrique, au moins un dispositif générateur d'impulsions de courant connecté à cette source, et plusieurs portions de conducteurs électriques allongées, connectées au dit dispositif générateur d'impulsions et disposées de façon à créer des champs magnétiques produisant l'aimantation desdites zones, dispositif dans lequel lesdites portions de conducteurs sont disposées de façon que l'aimantation de chaque zone soit produite par le champ magnétique engendré par au moins quatre portions de conducteurs et de façon qu'au moins une partie des portions de conducteurs connectées au dispositif générateur d'impulsions, forme un groupe à l'intérieur duquel ces portions sont connectées entre elles en série.

Un tel dispositif est décrit, par exemple, dans le document JP-A-575 313, qui montre l'agencement usuel consistant à alimenter les conducteurs à partir d'un générateur d'impulsions de courant unique, dont la tension doit être suffisamment élevée pour créer le courant d'aimantation nécessaire.

Les dispositifs de ce type présentent, d'une façon générale, des inconvénients majeurs, notamment lorsqu'il s'agit de produire sur un corps de faibles dimensions, tel qu'un rotor de moteur pas à pas, un grand nombre de zones aimantées, par exemple dans le but d'atteindre, dans le cas d'un tel moteur, un nombre de pas élevé. En effet, lorsque le nombre de zones à aimanter augmente pour un volume ou une surface donnés du corps correspondant, la section de cuivre utilisable et l'espace disponible pour l'isolation des conducteurs se trouvent réduits en conséquence. Il s'ensuit, d'une part, que le problème de l'échauffement du dispositif devient très vite critique, et que, d'autre part, la tension de travail admissible diminue en raison du risque de claquage. De plus, dans les dispositifs de ce type, l'homogénéité de l'aimantation des différentes zones n'est pas satisfaisante. En effet, les portions de conducteurs produisant les champs d'aimantation respectifs présentent en pratique toujours des variations de section, donc de résistance électrique, et conduisent ainsi des courants d'aimantation différents. L'alimentation usuelle, en parallèle, des conducteurs ou de groupes de conducteurs ne permet pas d'assurer une homogénéité suffisante dès le moment où il n'est plus possible, notamment pour des raisons d'échauffement, de saturer les zones à aimanter par un excès de courant. Un inconvénient supplémentaire provient du fait que l'alimentation habituelle rend la détection de pannes par suite de claquage très difficile, les variations de niveau de courant correspondantes étant très faibles.

Plus particulièrement, dans le dispositif selon le document JP-A-575 313, les portions de conducteurs qui produisent l'aimantation des différentes zones, forment deux groupes connectées en parallèle à un dispositif générateur d'impulsions, ces groupes agissant chacun sur la totalité des zones à aimanter. De ce fait, pour une section de cuivre maximale des portions de conducteurs, déterminée par les impératifs constructifs sus-mentionnés, la tension de travail et le courant d'aimantation maximale's se trouvent limités en conséquence, conformément aux considérations évoquées plus haut à ce sujet, ce qui constitue un inconvénient majeur.

En outre, ce dispositif présente l'inconvénient de comporter des boucles de conducteurs imparfaites autour des zones à aimanter à l'endroit de l'entrée et de la sortie des conducteurs de connexion au dispositif générateur d'impulsions. Ceci conduit à une différence sensible dans l'aimantation de ces zones par rapport aux autres zones et, par conséquent, à une asymétrie par rapport au centre ou une symétrie par rapport à un seul axe de la pièce aimantée, ce qui n'est pas souhaitable dans la plupart des applications.

L'invention a pour but de remédier aux défauts et aux limitations des dispositifs d'aimantation connus, et notamment de fournir un dispositif du type mentionné au début qui permette d'aimanter un grand nombre de zones sur un espace réduit, de façon très homogène.

A cet effet, le dispositif selon l'invention est caractérisé en ce qu'il comporte plusieurs groupes de portions de conducteurs agissant chacun sur une partie de l'ensemble des zones à aimanter, que les groupes sont connectés chacun à un dispositif générateur d'impulsions respectif produisant des impulsions de courant sensiblement égales, et que les groupes sont imbriqués l'un par rapport à l'autre de façon que l'aimantation de chaque zone soit produite par des portions de conducteurs connectées respectivement à au moins deux dispositifs générateurs d'impulsions distincts.

Ces mesures permettent notamment de réduire la tension de travail pour un courant d'aimantation donné, ou d'augmenter ce courant lorqu'on utilise la même tension que dans les dispositifs connus, avec les avantages respectifs qui en résultent selon les remarques faites plus haut.

Conformément à une forme d'exécution préférée du dispositif, dans au moins une partie desdits groupes de portions de conducteurs, les groupes sont décalés les uns par rapport aux autres dans le sens dans lequel se succèdent les zones aimantées.

Une telle disposition permet d'obtenir une très bonne homogénéité de l'aimantation de l'ensemble de la pièce traitée, tel que cela apparaîtra clairement de l'exposé qui suit. D'autres particularités et avantages de l'invention ressortiront également de la description donnée ci-après et du dessin annexé qui illustre un example de réalisation du présent dispositif.

Dans le dessin, la figure 1 est un schéma de la disposition et de l'alimentation des conducteurs électriques du dispositif d'aimantation,

la figure 2 est une vue en coupe transversale, schématique, le long de la ligne II - Il de la figure 1, montrant l'aimantation d'une zone du corps à aimanter, et

la figure 3 est une vue en coupe transversale du dispositif en état de fonctionnement.

Le dispositif illustré dans les figures 1 à 3 est destiné à l'aimantation d'un rotor de moteur pas à pas multipolaire qui se présente sous forme du disque annulaire 1 partiellement visible en coupe dans la figure 2. Des portions de conducteurs allongées telles que 21 à 28, désignées dans leur ensemble par 2 dans la figure 1, sont disposées parallèlement au disque dans la direction radiale de celui-ci de manière à produire dans le sens circonférentiel du disque une série de zones aimantées dans la direction transversale, c'est-à-dire dans la direction axiale du disque.

Le dispositif d'aimantation comporte deux parties de support annulaires 5, 51, en un matériau hautement perméable, tel qu'un alliage fer-cobalt, entre lesquelles est placé le disque à aimanter 1, plat, de faible épaisseur par rapport à son diamètre et réalisé par exemple en samarium-cobalt. Les parties de support 5, 51 présentent en regard du disque 1 des surfaces polaires planes respectives et comportent chacune une série de fentes radiales telles que 3 et 4 dans lesquelles sont logées les portions de conducteurs électriques correspondantes ces conducteurs sont agencés et connectés à des sources de courant électrique de la façon décrite ci-après en rapport avec la figure 1.

La figure 1 montre la partie de support 5 en plan, les bords extérieurs et intérieurs de sa surface annulaire définissant la surface aimantée sur le disque du rotor. Ainsi que cela ressortira de la suite de la description, cette surface est constituée par une série de zones allongées, orientées radialement, et présentant des polarités alternantes sur chaque face du disque.

La coupe selon la ligne II - Il de la figure 1 est montrée à la figure 2. Chacune des fentes voisines 3,4 comporte une paire de portions de conducteurs 21, 22 et 23, 24 respectivement. Un arrangement analogue de la partie de support 51 et de portions de conducteur 25, 26 et 27, 28 est placé en regard du premier de façon à former un entrefer 6 dans lequel est disposé le disque 1 à aimanter. Les extrémités des portions radiales de conducteur sont reliées comme l'indique la figure 1 de manière à former des groupes de portions de conducteurs connectées en série, les extrémités de chacun de ces groupes étant branchées aux bornes d'un dispositif générateur d'impulsions respectif non représenté. Sur la figure 1, les extrémités des différents groupes associés à la partie 5 ont été désignées respectivement par E_{1'} 5₁; E₂, S₂; E3, Ss; ...; Eₗₒ, S₁₀. Chaque groupe comporte vingt portions de conducteurs et le support présente au total cent fentes telles que 3 ou 4. Les différents groupes sont décalés l'un par rapport à l'autre de sorte que dans chaque fente sont logées des portions de conducteurs appartenant à deux groupes différents, ces portions étant connectées pour être parcourues dans le même sens par le courant d'aimantation. Dans l'exemple de la figure 1, les groupes se chevauchent de la moitié de leur étendue angulaire. Les conducteurs de la partie opposée 51 sont agencés de façon analogue, un décalage supplémentaire par exemple d'un quart de leur étendue angulaire étant de préférence prévu entre les groupes respectifs des deux parties de support disposées en regard.

D'autre part, les différents dispositifs générateurs d'impulsions sont agencés pour fournir des impulsions de courant de même amplitude et de même durée. Ils comportent par exemple essentiellement un condensateur, une résistance de charge montée en série et un dispositif interrupteur agencé pour connecter le condensateur pendant une durée déterminée aux bornes du groupe de portions de conducteurs correspondant. Le condensateur est de préférence chargé à partir d'une source d'énergie commune à l'ensemble des dispositifs générateurs d'impulsions.

Il s'ensuit que, dans le schéma de la figure 2, chaque paire de portions de conducteurs est parcourue par un courant de même sens provenant de deux générateurs d'impulsions différents. Chaque portion de conducteur d'une paire est connectée en série avec une portion de conducteur logée dans la fente voisine de la même partie de support de sorte que les courants circulant dans les portions de conducteurs logées dans des fentes voisines soient de sens opposé. D'autre part, les courants circulant dans des paires de portions de conducteurs logées dans des fentes disposées en regard l'une de l'autre sont dirigés dans le même sens. Le champ magnétique créé par quatre paires de portions de conducteurs telles que montrées à la figure 2, a ainsi par exemple le sens indiqué dans cette figure par les flèches et, par conséquent, l'aimantation d'une zone 11 du disque 1, délimitée par des traits pointillés, s'effectue dans le sens transversal du disque en faisant apparaître des pôles de noms opposés sur chacune des surfaces de celui-ci. Il ressort également de la figure 2 que les zones adjacentes à la zone 11 de chaque côté de celle-ci, c'est à dire les zones 12 et 13 partiellement visibles, sont aimantées parallèlement mais en sens inverse par rapport à l'aimantation de la zone 11.

Grâce au fait que l'aimantation de chaque zone est produite par courants circulant dans plusieurs portions de conducteurs, huit dans le présent exemple correspondant à au moins deux, ici quatre, groupes alimentés respectivement à partir de dispositifs générateurs d'impulsions distincts, l'influence de la différence entre les courants devient négligeable, de sorte qu'une excellente homogénéité de l'aimantation d'une zone à l'autre peut être réalisée.

Il est à noter également que l'alimentation séparée des différents groupes permet de travailler avec une tension d'alimentation considérablement réduite, ce qui est important pour la solution du problème de l'isolation des conducteurs et de l'utilisation optimale de l'espace disponible pour les conducteurs eux- mêmes.

La disposition selon la figure 1 présente en outre l'avantage que les connexions extérieures entre les différentes portions de conducteurs sont réalisées de façonr qu'une boucle fermée soit formée autour de chaque zone à aimanter, parallèlement à la surface correspondante du disque à aimanter. Ceci permet une utilisation particulièrement efficace du courant d'aimantation. Pour obtenir ces boucles fermées dans l'exemple représenté, les groupes de portions de conducteurs qui se chevauchent sont orientés en sens inverse par rapport à leurs connexions aux dispositifs générateurs d'impulsions respectifs. Ainsi, dans le groupe E₆, S₆ par exemple, le courant circule en direction périphérique dans le sens des aiguilles de montre, alors que dans les groupes E₂, S₂, et E₃, S₃ qui coopèrent avec ce groupe Eg, Se, le courant en direction périphérique circule dans le sens inverse. Les connexions aux dispositifs générateurs d'impulsions ne sont représentés que schématiquement dans la figure 3 mais il est évident que dans ce cas également la boucle peut être aisément fermée par une configuration appropriée des conducteurs telle que montrée par exemple aux connexions S₃, E4.

Pour réduire les pertes d'énergie magnétique utile et augmenter ainsi l'efficacité du présent dispositif, les portions de conducteurs allongés, de préférence de section rectangulaire plate utilisant de façon optimale l'espace disponible comme montré à la figure 2, sont disposées dans les fentes de façon que leurs bords extérieurs soient au moins approximativement à la même hauteur que le bord de la fente.

La figure 3 montre, en coupe axiale, une réalisation pratique du présent dispositif d'aimantation. On y distingue notamment les parties de support annulaires 5 et 51 munies de fentes telles que 3 pour les conducteurs de courant d'aimantation. Les conducteurs eux- mêmes ne sont pas visibles, les parties entourant les supports étant noyées dans une matière plastique, formant des parties 52, 53, 54, 55. Comme le montre également la figure 3, chacune des parties de support 5 et 51 est solidaire d'un ensemble respectif 31, 32, ces ensembles étant séparables axialement pour permettre la mise en place de la pièce à aimanter 1, et sont placées dans la position de la figure 3 lors de l'opération d'aimantation du dispositif.

## Revendications

1. Dispositif d'aimantation multipolaire pour former, sur au moins une surface d'un corps aimantable, une série de zones aimantées (11; 12, 13), présentant successivement des polarités alternantes, comportant au moins une source d'énergie électrique, au moins un dispositif générateur d'impulsions de courant connecté à cette source, et plusieurs portions de conducteurs électriques allongées (21, 22, 23, 24...) connectées au dit dispositif générateur d'impulsions et disposées de façon à créer des champs magnétiques produisant l'aimantation desdites zones, dispositif dans lequel lesdites portions de conducteurs sont disposées de façon que l'aimantation de chaque zone (11) soit produite par le champ magnétique engendré par au moins quatre portions de conducteurs (21, 22, 23, 24) et de façon qu'au moins une partie des portions de conducteurs connectées (entre E₁ et S₁) au dispositif générateur d'impulsions, forme un groupe à l'intérieur duquel ces portions sont connectées entre elles en série, caractérisé en ce qu'il comporte plusieurs groupes de portions de conducteurs (E_{1'} S₁; E₂, S₂; E₃, 8₃;...) agissant chacun sur une partie de l'ensemble des zones à aimanter, que les groupes sont connectés chacun à un dispositif générateur d'impulsions respectif produisant, des impulsions de courant sensiblement égales, et que les groupes sont imbriqués l'un par rapport à l'autre de façon que l'aimantation de chaque zone (11) soit produite par des portions de conducteurs (21, 23; 22, 24) connectées respectivement à au moins deux dispositifs générateurs d'impulsions distincts.

2. Dispositif selon la revendication 1, caractérisé en ce que dans au moins une partie desdits groupes de portions de conducteurs, les groupes (E_{1'} S₁; E₈, 5₈; E₇, 5₇) sont décalés les uns par rapport aux autres dans le sens dans lequel se succèdent les zones aimantées.

3. Dispositif selon les revendications 1 ou 2 pour aimanter transversalement un corps plat (1) ayant deux surfaces planes parallèles et étant d'une épaisseur faible par rapport aux dimensions de ces surfaces, caractérisé en ce que lesdites portions de conducteurs sont disposées de façon que l'aimantation de chaque zone soit produite par le champ magnétique créé par au moins huit portions de conducteurs (21 à 28) disposées par paires, les portions de chaque paire (telle que 21, 22) étant placées parallèlement les unes près des autres, une première (21, 22) et une seconde (25, 26) paires étant disposées de part et d'autre du corps plat (1) à aimanter, parallèlement aux surfaces planes de celui-ci, et une troisième (23, 24) et une quatrième (27, 28) paires étant disposées de façon analogue à une certaine distance linéaire ou angulaire des première et seconde paires respectivement, chaque portion de conducteur étant connectée en série avec une portion de conducteur d'au moins une paire voisine, disposée du même côté du corps plat à aimanter.

4. Dispositif selon l'une des revendications précédentes, caractérisé en ce que lesdites portions de conducteurs électriques (21) ont une section essentiellement rectangulaire, plate, et sont disposées dans des encoches plus profondes que larges d'un support (5) à haute perméabilité magnétique, de telle façon que le bord d'une portion de conducteur, disposé à proximité de l'ouverture de l'encoche dans laquelle celle-ci est logée, soit placé essentiellement au même niveau que le bord de l'encoche.

5. Dispositif selon l'une des revendications précédentes, caractérisé en ce que plusieurs dispositif générateurs d'impulsions sont alimentés parallèlement par une même source d'énergie électrique.

## Patentansprüche

1. Vielpolige Magnetisierungsvorrichtung zur Erzeugung einer Reihe von magnetisierten Zonen (11; 12, 13) mit aufeinanderfolgend wechselnden Polaritäten auf mindestens einer Oberfläche eines magnetisierbaren Körpers, wobei diese Vorrichtung mindestens eine elektrische Energiequelle, mindestens eine an diese Quelle angeschlossene Stromimpuls-Generatorvorrichtung und mehrere längliche Leiterstücke (21, 22, 23, 24...) , die an die genannte Impuls-Generatorvorrichtung angeschlossen und zur Erzeugung von Magnetfeldern, welche die Magnetisierung der genannten Zonen hervorrufen, angeordnet sind, wobei in dieser Vorrichtung die genannten Leiterstücke so angeordnet sind, dass die Magnetisierung jeder Zone (11) durch das von mindestens vier Leiterstücken (21, 22, 23, 24) erzeugte Magnetfeld hervorgerufen wird und dass mindestens ein Teil der mit der Impuls-Generatorvorrichtung (zwischen E₁ und S₁ verbundenen Leiterstücke eine Gruppe bildet, innerhalb welcher diese Leiterstücke untereinander in Serie geschaltet sind, dadurch gekennzeichnet, dass sie mehrere Gruppen von Leiterstücken (E₁, Sₜ; E2, S₂; E3, 8₃;...) aufweist, die jeweils auf einen Teil der Gesamtheit der zu magnetisierenden Zonen einwirken, dass die Gruppen jeweils an eine entsprechende Impuls-Generatorvorrichtung, welche im wesentlichen gleich grosse Stromimpulse erzeugt, angeschlossen sind, und dass die Gruppen einander überlappend angeordnet sind, so dass die Magnetisierung jeder Zone (11) von Leiterstücken (21, 23; 22, 24), die jeweils an mindestens zwei verschiedene Impuls-Generatorvorrichtungen angeschlossen sind, hervorgerufen wird. 2. Vorrichtung nach Patentanspruch 1, dadurch gekennzeichnet, dass in mindestens einem Teil der genannten Gruppen von Leiterstücken die Gruppen (E₁, S₁; E₈, 5₈; E₇, 5₇) gegeneinander in der Richtung, in der die magnetisierten Zonen aufeinanderfolgen, verschoben sind.

3. Vorrichtung nach Patentanspruch 1 oder 2 zur Magnetisierung in Querrichtung eines flachen Körpers (1) mit zwei ebenen parallelen Oberflächen und einer geringen Dicke im Vergleich zu den Abmessungen dieser Oberflächen, dadurch gekennzeichnet, dass die genannten Leiterstücke so angeordnet sind, dass die Magnetisierung jeder Zone durch das von mindestens acht paarweise angeordneten Leiterstücken (21 bis 28) erzeugte Magnetfeld hervorgerufen wird, wobei die Leiterstücke jedes Paares (wie 21, 22) parallel nahe beieinander angeordnet sind, wobei ein erstes (21, 22) und ein zweites (25, 26) Paar zu beiden Seiten des flachen, zu magnetisierenden Körpers (1) parallel zu den ebenen Oberflächen desselben angeordnet sind, und ein drittes (23, 24) und ein viertes (27, 28) Paar in analoger Weise jeweils in einem bestimmten linearen Abstand oder Winkelabstand jeweils von dem ersten und dem zweiten Paar angeordnet sind, und wobei jedes Leiterstück in Serie mit einem Leiterstück mindestens eines benachbarten Paares, das auf derselben Seite des flachen, zu magnetisierenden Körpers angeordnet ist, in Serie geschaltet ist.

4. Vorrichtung gemäss einem der vorhergehenden Patentansprüche, dadurch gekennzeichnet, dass die genannten elektrischen Leiterstücke (21) einen im wesentlichen rechteckigen, flachen Querschnitt aufweisen und in Nuten eines Trägers (5) von hoher magnetischer Permeabilität angeordnet sind, welche Nuten eine grössere Tiefe als Breite besitzen, derart, dass der Rand eines Leiterstückes, das in der Nähe der Öffnung der Ausnehmung, in der es untergebracht ist, angeordnet ist, im wesentlichen auf derselben Höhe wie der Rand der Nut liegt.

5. Vorrichtung nach einem der vorhergehenden Patentansprüche, dadurch gekennzeichnet, dass mehrere Impuls-Generatorvorrichtungen parallel von einer selben elektrischen Energiequelle gespeist werden.

## Claims

1. Multipolar magnetization device for forming on at least one surface of a magnetizable body a series of magnetized zones (11; 12, 13), having successively alternating polarities, comprising at least one source of electric power, at least one current pulse generating device connected to this source, and several elongated portions (21, 22, 23, 24...) of electric conductors connected to said pulse generating device and arranged so as to create magnetic fields producing the magnetizaton of said zones, device in which said portions of conductors are disposed in such a manner that the magnetization of each zone (11) is produced by the magnetic field generated by at least four portions of conductors (21, 22, 23, 24) and that at least one part of the portions of conductors connected (between E₁ and S₁) to the pulse generating device forms a group in which these portions are connected in series between themselves, characterized in that it comprises several groups of conductor portions (Eᵢ, S_{f}; E₂, S₂; E₃, S₃;...), acting each on a part of the entirety of the zones to magnetize, that the groups are each connected to a respective pulse generating device producing substantially equal current pulses, and that the groups are overlapping each other in such a manner that the magnetization of each zone (11) is produced by conductor portions (21, 23; 22, 24) respectively connected to at least two distinct pulse generating devices.

2. Device according to claim 1, characterized in that in at least one part of the said group of conductor portions, the groups (E₁,S₁; E₈, 5₈; E₇, 5₇) are shifted with respect to each other in the direction in which the magnetized zones follow one another.

3. A device according to claim 1 or 2 for magnetizing transversally a flat body (1) having two plane parallel surfaces and being of a small thickness in relation to the dimensions of these surfaces, characterized in that said portions of conductors are disposed in such a manner that the magnetization of each zone is produced by the magnetic field created by at least eight portions of conductors (21 to 28) disposed in pairs, the portions of each pair (such as 21, 22) being placed parallely one close to the other, a first (21, 22) and a second (25, 26) pair being disposed on either side of the flat body (1) to magnetize so as to be parallel to the plane surfaces thereof, and a third (23, 24) and a fourth (27,28) pair being disposed in a similar way at a certain linear or angular distance from respectively the first and the second pair, each portion of conductor being connected in series with a portion of conductor of at least one adjoining pair disposed on the same side of the flat body to magnetize.

4. A device according to one of the preceding claims, characterized in that said portions of electric conductors (21) have a substantially rectangular, flat section, and are arranged in notches in a support of a high magnetic permeability, which are deeper than wide, in such a manner that the edge of a portion of conductor arranged in the vicinity of the opening of the notch in which this portion is lodged, is placed substantially at the same level as the edge of the notch.

5. A device according to one of the preceding claims, characterized in that several pulse generating devices are supplied with power in parallel from a same electric power source.
